# FASCICULE DE BREVET EUROPEEN

(11) **EP 0 135 450 B1**
(45) Date de publication et mention de la délivrance du brevet: **13.01.1988**
(21) Numéro de dépôt: 84401864.8
(22) Date de dépôt: 20.09.1984
(51) Int. Cl.: D06B 5/12

(54) **Autoclave horizontal pour le traitement au mouillé de matières textiles**
Horizontaler Autoklav für die Nassbehandlung von Textil-Materialien
Horizontal autoclave for the wet treatment of textile materials

(30) Priorité: 22.09.1983 FR 8315058
(43) Date de publication de la demande: 27.03.1985
(73) Titulaire: BARRIQUAND, Société dite:, F-42300 Roanne (FR)
(72) Inventeur: Barriquand, Robert, F-42300 Roanne (FR); Villard, François, F-42300 Roanne (FR); Portailler, Raymond, F-42370 Renaison (FR); Barriquand, Bernard, F-42300 Roanne (FR)
(74) Mandataire: Ores, Irène

(56) Documents cités:
- FR-A- 2 326 230
- FR-A- 2 479 291
- US-A- 3 916 653

## Description

La présente invention est relative à une machine perfectionnée pour le traitement liquide (eau, solvants...) ou gazeux (mousse par exemple) de matières textiles et notamment pour le lavage, le blanchiment ou la teinture de matières textiles sous différentes présentations: bourre, rubans de peignée, filés de fibres, fils continus, plats texturés, rétractés, filés de fibre à âme fil continu, tissus ou tricots.

La présente invention est relative à une machine à cuve horizontale. L'on connaît des machines de lavage, blanchiment et teinture de matières textiles à haute température pouvant atteindre 140° C dans lesquelles les traitements sont réalisés par circulation du bain à travers la matière textile statique. La matière textile est alors chargée de façon horizontale dans la machine: empaquetage, bourre, bobines de rubans de peignée, bobines de filés de fibres ou de fils continus empilées, nappe de fils en ensouple, tissus ou tricots en ensouple, c'est-à-dire enroulés autour d'un tube perforé appelé porte-ensouple.

Dans ces machines, la mise en pression statique du bain porté à haute température est réalisée suivant plusieurs procédés connus:
- circuit du bain extérieur dans un vase d'expansion soit fermé, soit ouvert. Le bain du vase d'expansion est alors généralement repris par une pompe d'injection et de mise en pression statique pour être renvoyé dans l'appareil autoclave, par des canalisations.

Dans le cas où le vase d'expansion est ouvert, il existe un dispositif pour refroidir le bain avant le vase d'expansion en-dessous de 100°C, 80°C par exemple,
- expansion du bain à l'intérieur même de l'autoclave, dans un espace situé au-dessus de la matière: dans ce cas le porte-matière est excentré vers le bas pour que la matière étant recouverte par le bain, il subsiste un espace disponible suffisant au-dessus pour l'expansion.

Bien que les performances techniques de ces machines soient bonnes, il s'avère nécessaire de les améliorer encore en réduisant dans toute la mesure du possible, le volume du bain de traitement en circulation, tout en évitant le refroidissement systématique du bain, et par voie de conséquence, en réduisant la consommation d'énergie.

On a déjà proposé pour ce faire, par exemple dans US-A-3 916 653, une machine de traitement de textiles dont la cuve est à axe horizontal et qui comporte à son extrémité opposée à son couvercle une zone délimitée entre la paroi du fond et une cloison pour servir de zone d'expansion. Dans cette machine, toutefois, la cloison ne permet pas de communication directe entre la cuve de traitement et la zone d'expansion, le passage du fluide entre ladite cuve et la zone d'expansion étant effectué au travers d'un conduit extérieur à la cuve, de sorte qu'une petite partie seulement du bain de traitement circule dans le vase d'expansion d'une part et que la disposition de multiples tuyauteries extérieures à la cuve provoquent d'importantes déperditions de chaleur, d'autre part.

La présente invention s'est en conséquence donnée pour but de concevoir une machine de traitement de matières textiles ou d'autres matières fibreuses ou poreuses, en milieu liquide ou gazeux, tels que lavage, blanchiment et teinture, qui réponde mieux encore aux nécessités de la pratique que les machines du même type proposées dans l'Art Antérieur, en ce qu'elle permet une réduction importante de la consommation d'énergie de ce type de machine, liée à une réduction du volume du bain de traitement en circulation, à son circuit d'expansion, à la régulation de son débit à travers la matière, résultant d'aménagements apportés à ces machines.

Cet objet est atteint par une machine présentant la combinaison de caractéristiques énoncées dans la Revendication 1.

L'agencement d'une zone de dilatation dans un caisson délimité par le fond de la machine et une cloison non-étanche qui permet le passage direct de bain de la zone de traitement à la zone de dilation, permet une diminution du rapport de bain et donc des économies d'énergie (un plus petit volume de bain réchauffé), d'eau, de produits de traitement (produits de teinture par exemple) et par conséquent une pollution moindre.

Selon un mode de réalisation avantageux de la machine de traitement de la présente invention, l'échangeur de chaleur est monté dans un logement ménagé pour le recevoir dans ladite zone de dilatation, associé aux moyens de mise en communication de la zone de traitement avec la zone de dilatation.

Selon une disposition avantageuse de ce mode de réalisation, ledit logement est situé dans la partie de la zone de dilatation qui communique avec la zone de traitement.

Selon une autre disposition avantageuse de ce mode de réalisation, ledit logement est situé dans une partie de ladite zone de dilatation qui n'est pas en communication directe avec la zone de traitement, la liaison entre la zone de traitement et la zone de dilatation étant assurée par une tubulure dont au moins une partie traverse la zone de dilatation et débouche dans ledit logement.

Selon un autre mode de réalisation avantageux de la machine de traitement objet de la présente invention, l'échangeur de chaleur est monté dans une tuyauterie de liaison de la pompe de circulation du fluide de traitement avec la zone de traitement.

Selon encore un autre mode de réalisation avantageux de la machine de traitement objet de la présente invention, celle-ci comprend des moyens d'introduction de quantités contrôlées d'un gaz comprimé dans la zone de traitement et/ou de la zone de dilatation pour l'asservissement, des pressions qui règnent dans lesdites zones et ainsi définir les hauteurs du niveau de bain de traitement dans la zone de dilatation et la zone de traitement, respectivement.

Selon un autre mode de réalisation avantageux de la machine conforme à la présente invention, la pompe de circulation du fluide de traitement est une pompe centrifuge permettant la circulation dudit fluide dans une seule direction.

Selon une disposition avantageuse de l'invention, la pompe de circulation du fluide de traitement est une pompe centrifuge équipée d'un organe inverseur pour permettre la circulation dudit fluide alternativement dans deux directions inverses.

Selon une autre disposition avantageuse de l'invention, la pompe de circulation du fluide de traitement est une pompe hélicoïdale qui permet la circulation dudit fluide alternativement dans deux directions inverses.

Selon encore une autre disposition avantageuse de l'invention, la pompe de circulation du fluide de traitement est entraînée par un moteur à vitesse variable.

Selon un mode de réalisation avantageux de ladite cloison, celle-ci est constituée par une paroi métallique interne qui comporte une ouverture axiale propre à recevoir l'extrémité correspondante de la tuyauterie axiale susdite, pour mettre en communication la cuve de traitement avec la pompe de circulation.

Selon un autre mode de réalisation avantageux de la machine de traitement objet de l'invention, celle-ci est équipée d'un dispositif de réception des porte-matière, situé à l'extrémité intérieure de la tuyauterie axiale susdite et comprenant un socle solidaire de ladite tuyauterie et portant un cône de réception desdits porte-matière.

Selon une disposition avantageuse de ce mode de réalisation, le porte-matière est relié au dispositif de réception par l'intermédiaire d'un dispositif approprié qui permet la mise en place d'un porte-matière à capacité réduite, n'occupant pas la totalité de ladite première zone de la cuve de la machine, à un niveau quelconque dans la machine et notamment le plus bas possible dans cette dernière pour réduire davantage encore le volume du bain.

Conformément à l'invention, des corps morts sont prévus sur les porte-matière pour occuper les zones mortes situées entre les piles de matière à traiter portées par les porte-matière, réduisant ainsi de façon supplémentaire, le volume intérieur de la machine et, par voie de conséquence, le volume de bain en circulation.

Selon une disposition avantageuse de ce mode de réalisation, lesdits corps morts sont solidaires des porte-matière.

Selon une autre disposition avantageuse de ce mode de réalisation, les corps morts prévus entre les porte-matière sont solidaires non pas de ces derniers, mais de la cloison.

Cette disposition présente un avantage important dans le cas d'une cloison amovible solidaire des corps morts, attendu que l'on peut mettre en place dans la machine un ensemble solidaire cloison/corps morts pour le traitement de matières sur un type de porte-matière donné et le retirer pour le remplacer par un autre ensemble, également amovible, adapté à des types de porte-matière de dimensions différentes, portant, par exemple, des bobines de diamètre différent de celles susceptibles d'être portées par le type précédent de porte-matière.

Egalement conformément à l'invention, les caissons de répartition du bain de traitement associés d'une manière connue aux porte-matière sont pourvus de perforations qui assurent un retour plus rapide du bain vers le fond de la machine et sa reprise plus rapide résultante par la pompe.

Outre les dispositions qui précèdent, l'invention comprend encore d'autres dispositions, qui ressortiront de la description qui va suivre.

L'invention sera mieux comprise à l'aide du complément qui va suivre, qui se réfère aux dessins annexés dans lesquels:
- la figure 1 est une vue schématique en coupe longitudinale d'un mode de réalisation de la machine de traitement de matières textiles ou autres conforme à la présente invention, dans lequel l'échangeur de chaleur est externe à la machine,
- la figure 2 est une vue schématique en coupe longitudinale d'un mode de réalisation de la machine de traitement conforme à l'invention contenant un porte-matière à capacité réduite, c'est-à-dire n'occupant pas entièrement la cuve autoclave, et dans lequel l'échangeur de chaleur est externe à la machine,
- les figures 3 à 5 sont des vues schématiques en coupe longitudinale de modes de réalisation de la machine de traitement conforme à l'invention dans lesquels l'échangeur de chaleur est logé dans la zone de dilatation de la machine,
- la figure 6a est une vue schématique en coupe longitudinale d'un porte-matière portant des piles de bobines, avec des corps morts solidaires du porte-matière, dont
- la figure 6b est une vue en coupe transversale,
- la figure 7 est une vue schématique en coupe longitudinale de corps morts solidaires de la cloison conforme à l'invention de l'autoclave, et
- la figure 8 est une vue schématique en coupe longitudinale d'un mode de réalisation de la machine de traitement de matières textiles ou autres conforme à la présente invention, dans lequel l'échangeur de chaleur est logé dans une partie de la tuyauterie de liaison de la pompe de circulation du fluide de traitement avec la cuve de traitement, qui se trouve à t'intérieur de la zone de dilatation.

La machine de traitement liquide ou gazeux de matières textiles ou d'autres matières fibreuses ou poreuses, représentée aux figures 1 à 5 est constituée par un autoclave horizontal désigné d'une façon générale par la référence 1, pour le traitement de matières, textiles ou autres, contenues dans une cuve 10 et portées par des porte-matière 3, par circulation d'un bain de traitement dans ladite cuve 1. Cette machine est fermée par un couvercle 2 et comporte à son extrémité opposée au couvercle 2, un fond 5. Une cloison 9 est disposée dans l'autoclave 1, au voisinage du fond 5, dans une position sensiblement perpendiculaire à l'axe horizontal de l'autoclave 1. Cette cloison 9 délimite, dans l'autoclave une première zone, comprise entre le couvercle 2 et cette cloison 9, qui constitue la cuve de traitement proprement dite, 10, et une deuxième zone, définie par cette cloison 9, le fond 5 et la partie correspondante de la paroi latérale 14 de l'autoclave, qui constitue une chambre 13 qui renferme la zone de dilatation du bain de traitement, la première et la deuxième zone communiquant au droit de la cloison 9.

La cloison 9 est percée d'une ouverture sensiblement axiale 15 destinée à recevoir l'une des extrémités d'une tuyauterie 16 d'axe horizontal. Une ouverture 17 latérale est pratiquée dans le fond 5 de la machine. A son autre extrémité, la tuyauterie 16 est reliée à une pompe externe 8 par une tuyauterie 18 et l'ouverture 17 est également reliée à ladite pompe 8 par une tuyauterie, comme décrit plus loin.

Conformément aux modes de réalisations représentés à titre d'exemples non limitatifs aux figures 1, 2 et 8, un échangeur de chaleur 6A, 6D, est monté dans la tuyauterie 19 qui relie l'ouverture latérale 17 pratiquée dans le fond 5 de l'autoclave 1, à la pompe 8. Toutefois, alors que dans les modes de réalisation représentés aux figures 1 et 2, l'échangeur de chaleur 6A est disposé dans la tuyauterie 19, extérieurement à l'autoclave 1, dans le mode de réalisation représenté à la figure 8, l'échangeur de chaleur 6D est logé dans une tuyauterie 35 qui relie la pompe 8 avec la cuve de traitement 10, et plus précisément à l'intérieur de la zone de dilatation 35 qui se trouve à l'intérieur de la zone de dilatation 13, l'extrémité intérieure de ladite tuyauterie 35 débouchant dans la cloison 9.

Conformément aux modes de réalisation représentés à titre d'exemples non limitatifs aux figures 3 à 5, l'ouverture 17 est directement reliée à la pompe 8 par une canalisation 21 et l'échangeur de chaleur est placé dans un logement prévu dans la zone de dilatation 13, à la partie inférieure de cette dernière, en regard de l'ouverture 17. Selon le mode de réalisation représenté à la figure 3, l'échangeur de chaleur 6B est placé dans un logement 22 non-étanche qui relie la cuve de traitement 10 à la zone de dilatation 13. Dans le mode de réalisation représenté aux figures 4 et 5, l'échangeur de chaleur 6C est placé dans le logement 23 qui est étanche par rapport à la cuve de traitement 10 et la liaison entre cette dernière et la zone de dilatation 13 est assurée par une ouverture 25 pratiquée dans la cloison 9 (cf. figure 4), ou par une tubulure qui peut relier le logement 23 à l'ouverture 25 pratiquée dans la cloison 9 ou par une tubulure 26 (cf. figure 5), qui relie la cuve 10 au logement 23, par l'intermédiaire d'un prolongement 27 de ladite cuve 10 situé entre la paroi 14 de l'autoclave et une paroi 28 qui délimite conjointement avec la cloison 9, le fond 5 et la paroi supérieure du log ornent 23, la zone de dilatation 13.

La pompe 8 de circulation du bain de traitement est de n'importe quel type approprié et peut être, notamment, soit une pompe centrifuge équipée ou non d'un système de robinet inverseur propre à assurer une circulation réversible, soit une pompe hélicoïdale, assurant la circulation du bain de l'ouverture 17 en direction de la tuyauterie 16 ou dans la direction opposée. Dans le cas de la pompe centrifuge non équipée d'un robinet inverseur, le bain ne peut circuler que dans la direction allant de l'ouverture 17 vers la tuyauterie 16, ce qui convient généralement pour le traitement des fils, tissus ou tricots enroulés en ensouples.

Le moteur d'entraînement de la pompe 8 peut être un moteur à vitesse variable.

L'entraînement de la pompe de circulation du bain par un moteur à vitesse variable permet de contrôler et d'ajuster le débit du bain à travers la matière, ainsi que les variations de débit, au démarrage de la pompe par exemple.

Un socle 20 solidaire de la tuyauterie 16 porte un cône ou analogue (non représenté) de réception des porte-matière 3 dans lesquels le bain peut être réparti en cas de besoin, pour le traitement de bobines par exemple, par l'intermédiaire d'un caisson 30 (cf. figure 6a) muni de perforations 34 pour le retour rapide du bain vers le fond de la cuve 10, en vue de sa reprise par la pompe 8.

L'autoclave 1 est mis sous pression statique au moyen d'un gaz comprimé, tel que de l'air comprimé, qui est introduit par les vannes 12 munies chacune d'une purge d'air. L'introduction de gaz comprimé permet d'asservir les hauteurs du niveau de bain dans la zone de dilatation 13 et dans la zone de traitement 10. En effet, si on remplit l'autoclave 1 de gaz comprimé en purgeant du côté de la cuve 10 et en fermant du côté de la cloison 9, le niveau s'établira dans ladite cloison de telle manière qu'il règne une pression de gaz comprimé dans la cloison égale à la différence de niveau entre la cuve 10 et la cloison 9. Pour réduire le volume de bain, c'est-à-dire pour éviter que le niveau de bain monte dans la cloison 9, il est souhaitable, en pareil cas, d'injecter de l'air comprimé dans la cloison pendant le remplissage, afin de stabiliser le niveau à la valeur désirée.

La machine conforme à l'invention peut fonctionner à pleine capacité ou à capacité réduite. Dans ce dernier cas, un dispositif 29 permet de relier les porte-matière 3 de capacité réduite au cône de réception, tout en les plaçant aussi bas que possible dans la cuve 10, ce qui permet d'ajuster le niveau du bain à la partie supérieure des porte-matière sans être obligé de remplir complètement la cuve 10. Il est ainsi possible, dans le cas de production réduite, de réduire le volume de bain et de réduire la consommation d'eau, de produits chimiques de traitement et d'énergie calorifique, en adaptant ces consommations à la réduction de la quantité de matières textiles 4 à traiter présentes dans la cuve 10. Dans ce cas, la dilatation a lieu non seulement dans la zone de dilatation 13, mais également dans la zone 16 de la cuve 10 qui surmonte les porte-matière 3.

Dans ce cas, où le volume de bain est réduit pour être adapté à une production réduite, la différence de pression entre la zone de dilatation 13 et la zone de traitement 10, correspond à la différence de niveau de bain entre ces deux zones 13 et 10, à laquelle il y a lieu de rajouter ou de retrancher, selon le sens de circulation du bain de traitement, les pertes de charges à travers le circuit de communication zone de traitement 10 - zone de dilatation 13; il faut alors asservir les pressions entre ces deux zones pour obtenir les niveaux de bain souhaités, en réglant l'introduction de gaz comprimé respective dans ces deux zones, par les vannes 12, comme indiqué plus haut.

Il est en outre possible de réduire le volume de bain en équipant l'autoclave de corps morts horizontaux 31 qui occupent les zones mortes entre des piles 32 de matières textiles à traiter portées par des porte-matière 3 (figure 6 et 7).

On obtient, grâce à la combinaison de la cloison 9 et des corps morts 31, une machine de traitement liquide ou gazeux de matières textiles, ou d'autres matières fibreuses ou poreuses, dans laquelle le volume, ou rapport, de bain nécessaire au traitement est considérablement réduit comparativement aux machines connues dans l'Art Antérieur, cette réduction impliquant une économie d'eau et une économie d'énergie qui résultent de la réduction des quantités d'eau nécessaires au traitement, et une productivité améliorée.

De plus, les rejets polluants (produits chimiques, matières colorantes) sont réduits, par voie de conséquence, représentant une diminution notable de la pollution de l'environnement.

En outre la disposition particulière de la pompe et l'entraînement par moteur à vitesse variable ont pour effet d'optimiser les performances de cette dernière et de réduire la consommation d'énergie pour le fonctionnement de la pompe, compte tenu du circuit du bain de traitement.

L'expansion interne du bain, en outre, permet d'économiser l'énergie calorifique perdue par le refroidissement dû à l'expansion extérieure.

Les expérimentations réalisées par la Demanderesse ont montré que la machine conforme à l'invention permet de réaliser des économies d'eau et d'énergie de 20 à 30 % par rapport aux machines visant au même but, les plus performantes connues.

## Revendications

1. Machine pour le traitement liquide ou gazeux de matières textiles ou d'autres matières fibreuses ou poreuses, et notamment pour le lavage, le blanchiment et la teinture de matières textiles, laquelle machine comprend une cuve d'axe horizontal dans laquelle sont ménagées une zone de traitement où est disposé au moins un porte-matière pour la matière à traiter, et une zone de dilatation pour le fluide de traitement, située dans la zone d'extrémité de la cuve opposée à celle où se trouve le couvercle de cette dernière et séparée de la zone de traitement par une cloison, ladite machine comprenant en outre des moyens pour la circulation du fluide de traitement et un échangeur de chaleur pour le fluide de traitement en circulation, laquelle machine est caractérisée en ce que la cloison (9) qui délimite dans la machine (1) d'une part la zone de dilatation (13) et d'autre part la zone de traitement (10), est une cloison non-étanche qui permet le passage du bain d'une zone à l'autre, en ce que les moyens de circulation du fluide de traitement sont constitués par un circuit court et compact comprenant, en combinaison, une tuyauterie (16) d'axe horizontal montée sensiblement dans l'axe de la machine (1), dont l'une des extrémités se loge dans la cloison (9), une ouverture (17) latérale ménagée dans le fond (5) de la machine, une pompe (8) de circulation du bain, disposée à l'extérieur de la machine (1) et reliée d'une part à l'autre extrémité de la tuyauterie (16) et d'autre part à l'ouverture latérale (17) par une tuyauterie, ledit circuit court incluant un échangeur de chaleur dans lequel circule la totalité du fluide de traitement repris par la pompe (8), et communiquant par l'intermédiaire de l'ouverture (17), avec la zone de dilatation (13), et en ce que des moyens de mise en communication directe de la zone de traitement (10) et de la zone de dilatation (13) sont prévus à l'intérieur de la machine (1) pour permettre la circulation de la totalité du bain entre lesdites zones (10) et (13).

2. Machine de traitement selon la Revendication 1, caractérisée en ce que l'échangeur de chaleur (6B, 6C) est monté dans un logement (22, 23) ménagé pour le recevoir dans ladite zone de dilatation (13), associé aux moyens de mise en communication de la zone de traitement (10) avec la zone de dilatation (13).

3. Machine de traitement selon la Revendication 2, caractérisée en ce que ledit logement (22) est situé dans la partie de la zone de dilatation (13) qui communique avec la zone de traitement (10).

4. Machine de traitement selon la Revendication 2, caractérisée en ce que ledit logement (23) est situé dans une partie de ladite zone de dilatation (13) qui n'est pas en communication directe avec la zone de traitement (10) la liaison entre la zone de traitement et la zone de dilatation étant assurée par une tubulure (26) dont au moins une partie traverse la zone de dilatation (13) et débouche dans ledit logement (23).

5. Machine de traitement selon la Revendication 1, caractérisée en ce que l'échangeur de chaleur (6A) est monté dans une tuyauterie (19 ou 35) de liaison de la pompe (8) de circulation du fluide de traitement avec la zone de traitement (10).

6. Machine de traitement selon l'une quelconque des Revendications 1 à 5, caractérisée en ce qu'elle comprend des moyens (12) d'introduction de quantités contrôlées d'un gaz comprimé dans la zone de traitement (10) et/ou dans la zone de dilatation (13) pour l'asservissement des pressions qui règnent dans lesdites zones et ainsi définir les hauteurs du niveau de bain de traitement dans la zone de dilatation (13) et la zone de traitement (10), respectivement.

7. Machine de traitement selon l'une quelconque des Revendications 1 à 6, caractérisée en ce que la pompe (8) de circulation du fluide de traitement est une pompe centrifuge permettant la circulation dudit fluide dans une seule direction.

8. Machine de traitement selon l'une quelconque des Revendications 1 à 6, caractérisée en ce que la pompe (8) de circulation du fluide de traitement est une pompe centrifuge équipée d'un organe inverseur pour permettre la circulation dudit fluide alternativement dans deux directions inverses.

9. Machine de traitement selon l'une quelconque des Revendications 1 à 6, caractérisée en ce que la pompe (8) de circulation du fluide de traitement est une pompe hélicoîdale qui permet la circulation dudit fluide alternativement dans deux directions inverses.

10. Machine de traitement selon l'une quelconque des Revendications 7 à 9, caractérisée en ce que la pompe de circulation du fluide de traitement est entraînée par un moteur à vitesse variable.

11. Machine de traitement selon l'une quelconque des Revendications 1 à 10, caractérisée en ce que la cloison (9) est constituée par une paroi métallique interne qui comporte une ouverture axiale (15) propre à recevoir l'extrémité correspondante de la tuyauterie axiale (16) susdite pour mettre en communication la zone de traitement (10) avec la pompe de circulation (8).

12. Machine de traitement selon l'une quelconque des Revendications 1 à 11, caractérisée en ce qu'elle est équipée d'un dispositif de réception des porte-matière (3), situé à l'extrémité intérieure de la tuyauterie axiale (16) et comprenant un socle (20) solidaire de ladite tuyauterie (16) et portant un cône de réception desdits porte-matière.

13. Machine de traitement selon la Revendication 12, caractérisée en ce que le porte-matière (3) est relié au dispositif de réception (20) par l'intermédiaire d'un dispositif (29) qui permet la mise en place d'un porte-matière à capacité réduite, n'occupant pas la totalité de ladite cuve de traitement (10), à un niveau quelconque dans la machine et notamment le plus bas possible dans cette dernière pour réduire davantage encore le volume du bain,

14. Machine de traitement selon l'une quelconque des Revendications 1 à 13, caractérisée en ce que des corps morts (31) sont prévus sur les porte-matière (3), pour occuper les zones mortes situées entre les piles de matière à traiter portées par les porte-matière (3), réduisant ainsi, de façon supplémentaire, le volume intérieur de la machine et, par voie de conséquence, le volume de bain en circulation.

15. Machine de traitement selon la Revendication 14, caractérisée en ce que lesdits corps morts (31) sont solidaires des porte-matière (3).

16. Machine de traitement selon la Revendication 14, caractérisée en ce que les corps morts (31) prévus entre les porte-matière (3) sont solidaires non pas de ces derniers, mais de la cloison (9).

17. Machine de traitement selon l'une quelconque des Revendications 1 à 16, caractérisée en ce que les caissons (30) de répartition du bain de traitement associés aux porte-matière (3) sont pourvus de perforations (34) qui assurent un retour plus rapide du bain vers le fond de la cuve de traitement (10) et sa reprise plus rapide résultante par la pompe (8).

## Claims

1. Machine for the liquid or gaseous treatment of textile materials or other fibrous or porous materials, and particularly for washing, bleaching and dyeing textile materials, which machine comprises a tank with horizontal axis in which are provided a treatment zone where at least one material holder is disposed for the material to be treated, and an expansion zone for the treatment fluid, situated in the end zone of the tank opposite that where the lid of this latter is situated and separated from the treatment zone by a dividing wall, said machine further comprising means for causing the treatment fluid to circulate and the heat exchanger for the circulating treatment fluid, which machine is characterized in that the dividing wall (9) which defines in the machine (1) on the one hand the expansion zone (13) and on the other the treatment zone (10), is a non sealed dividing wall which allows the bath to pass from one zone to the other, in that the treatment fluid circulation means are formed by a short and compact circuit comprising, in combination, a pipe (16) with horizontal axis mounted substantially in the axis of the machine (1), one of whose ends is housed in the dividing wall (9), a side opening (17), formed in the bottom (5) of the machine, a pump (8) for circulation of the bath, disposed outside the machine (1) and connected on the one hand to the other end of the pipe (16) and on the other to the side opening (17) by a piping, said short ciruit including a heat exchanger in which flows the whole of the treatment fluid taken up by the pump (8), and communicating through the opening (17) with the expansion zone (13), and in that means for placing the treatment zone (10) in direct communication with the expansion zone (13) are provided inside the machine (1) so as to allow the whole of the bath to flow between said zones (10) and (13).

2. Machine according to claim 1, characterized in that the heat exchanger (6b, 6c) is mounted in a housing (22, 23) provided for receiving it in said expansion zone (13), associated with means for placing the treatment zone (10) in communication with the expansion zone (13).

3. Treatment machine according to claim 2, characterized in that said housing (22) is situated in the part of the expansion zone (13) which communicates with the treatment zone (10).

4. Treatment zone according to claim 2, characterized in that said housing (23) is situated in a part of said expansion zone (13) which is not in direct communication with the treatment zone (10), the connection between the treatment zone and the expansion zone being provided by piping (26) of which at least a part passes through the expansion zone (13) and emerges in said housing (23).

5. Treatment machine according to claim 1, characterized in that the heat exchanger (6a) is mounted in piping (19 or 35) connecting the flow pump (8) for the treatment fluid with the treatment zone (10).

6. Treatment machine according to any one of claims 1 to 5, characterized in that it includes means for introducing controlled amounts of a compressed gas into the treatment zone (10) and/or the expansion zone (13) for controlling the pressures which reign in said zones and thus defining the heights of the treatment bath level in the expansion zone (13) and the treatment zone, (10) respectively.

7. Treatment machine according to any one of claims 1 to 6, characterized in that the treatment fluid flow pump (8) is a centrifugal pump permitting flow of said fluid in a single direction.

8. Treatment machine according to any one of claims 1 to 6, characterized in that the treatment fluid flow pump (8) is a centrifugal pump equipped with a reversal means for permitting flow of said fluid alternately in two reverse directions.

9. Treatment machine according to any one of claims 1 to 6, characterized in that the treatment fluid flow pump (8) is a helical pump permitting flow of said fluid alternately in two reverse directions.

10. Treatment machine according to any one of claims 7 to 9, characterized in that the treatment fluid flow pump is driven by a variable speed motor.

11. Treatment machine according to any one of claims 1 to 10, characterized in that the dividing wall, (9) is formed by an internal metal wall which has an axial opening (15) adapted for receiving the corresponding end of said axial piping (16) so as to place the treatment tank (10) in communication with the flow pump (8).

12. Treatment machine according to any one of claims 1 to 11, characterized in that it is equipped with a device for receiving the material holders (3), situated at the inner end of the axial piping (16), and including a base (20) integrally secured to said piping (16) and carrying a cone for receiving said material holders.

13. Treatment machine according to claim 12, characterized in that the material holder (3) is connected to the reception device (20) by means of an appropriate device (29) allowing a reduced capacity material holder, not occupying the whole of said treatment tank (10), to be postioned at any level in the machine and particularly as low as possible therein so as to further reduce the volume of the bath.

14. Treatment machine according to any one of claims 1 to 13, characterized in that dead bodies (31) are provided on the material holders (3) for occupying the dead zones situated between the stacks of material to be treated carried by the material holders (3) , thus additionally reducing the inner volume of the machine and consequently the volume of bath in circulation.

15. Treatment machine according to claim 14, characterized in that said dead bodies (31) are secured to the material holders (3).

16. Treatment machine according to claim 14, characterized in that the dead bodies (31) provided between the material holders (3) are secured not to these latter but to the dividing wall (9).

17. Treatment machine according to any one of claims 1 to 16, characterized in that the caissons (30) for distribution of the treatment bath associated in with the material holders (3) are provided with perforations (34) which ensure a more rapid return of the bath to the bottom of the treatment tank and the resultant more rapid taking up thereof by the pump (8).

## Patentansprüche

1. Vorrichtung für die Naß- oder Gasbehandlung von Textil-Materialien oder anderen faserigen oder porösen Materialien, insbesondere zum Waschen, Bleichen oder Färben von Textil-Materialien, wobei die Vorrichtung einen eine horizontale Achse aufweisenden Tank enthält, in dem ein Behandlungsbereich, in dem zumindest ein Materialträger für die zu behandelnden Materialien angeordnet ist und ein Ausdehnungsbereich für das Behandlungsfluid ausgespart sind, der in dem Endbereich des Tanks angeordnet ist, der dem, an dem sich der Deckel des Tanks befindet, gegenüberliegt und der vom Behandlungsbereich durch eine Zwischenwand getrennt ist, sowie ferner mit Mitteln zum Umwälzen des Behandlungsfluids, und mit einem Wärmetauscher für das umwälzende Behandlungsfluid, dadurch gekennzeichnet, daß die Zwischenwand (9), die in der Vorrichtung (1) einerseits den Ausdehnungsbereich (13) und andererseits den Behandlungsbereich (10) abgrenzt, eine nicht abdichtende Wand ist, die den Durchtritt des Bades von einem Bereich zum anderen ermöglicht, daß die Mittel zum Umwälzen des Behandlungsfluids durch einen kurzen und kompakten Kreislauf gebildet werden, der, in Kombination, eine eine horizontale Achse aufweisende ungefähr in der Achse der Vorrichtung (1) angebrachte Rohrleitung (16), deren eines äußere Ende in der Zwischenwand (9) gelagert ist, eine Öffnung (17), die seitlich im Boden (5) der Vorrichtung ausgespart ist, eine Umwälzpumpe (8) für das Bad, die an der Außenseite der Vorrichtung (1) angeordnet ist und die einerseits mit dem anderen Ende der Rohrleitung (16) und andererseits mit der seitlichen Öffnung (17) über eine Rohrleitung verbunden ist, enthält, wobei der kurze Kreislauf einen Wärmetauscher enthält, in dem das gesamte von der Pumpe (8) angesaugte Behandlungsfluid umläuft und der durch die zwischenliegende Öffnung (17) mit dem Ausdehnungsbereich (13) in Verbindung steht, und daß im Inneren der Vorrichtung (1) Mittel zum direkten Verbinden des Behandlungsbereiches (10) mit dem Ausdehnungsbereich (13) vorgesehen sind, um ein Umwälzen des gesamten Bades zwischen den Bereichen (10) und (13) zu ermöglichen.

2. Behandlungsvorrichtung nach Anspruch 1, dadurch gekennzeichnet, daß der Wärmetauscher (6B, 6C) in einem Sitz (22, 23) befestigt ist, der dazu ausgespart ist, um diesen im Ausdehnungsbereich (13) aufzunehmen, und der mit den Mitteln zum Verbinden des Behandlungsbereiches (10) mit dem Ausdehnungsbereich (13) verbunden ist.

3. Behandlungsvorrichtung nach Anspruch 2, dadurch gekennzeichnet, daß der Sitz (22) in dem Abschnitt des Ausdehnungsbereichs (13) angeordnet ist, der mit dem Behandlungsbereich kommuniziert.

4. Behandlungsvorrichtung nach Anspruch 2, dadurch gekennzeichnet, daß der Sitz (23) in einem Abschnitt des Ausdehnungsbereichs (13) angeordnet ist, der nicht in direkter Verbindung mit dem Behandlungsbereich (10) steht, wobei die Verbindung zwischen dem Behandlungsbereich und dem Ausdehnungsbereich über ein Rohr (26) erfolgt, von dem zumindest ein Abschnitt den Ausdehnungsbereich durchquert und das im Sitz (23) mündet.

5. Behandlungsvorrichtung nach Anspruch 1, dadurch gekennzeichnet, daß der Wärmetauscher (6A) in einer Rohrleitung (19 oder 35) angebracht ist, die die Umwälzpumpe (8) des Behandlungsfluids mit dem Behandlungsbereich (10) verbindet.

6. Behandlungsvorrichtung nach einem der Ansprüche 1 bis 5, dadurch gekennzeichnet, daß sie Mittel (12) zum Einführen von kontrollierten Mengen eines kromprimierten Gases in den Behandlungsbereich (10) und/oder in den Ausdehnungsbereich (13) aufweist, um die in den Bereichen herrschenden Drücke zu steuern und so die Niveauhöhen des Behandlungsbades im Ausdehnungsbereich bzw. im Behandlungsbereich bestimmen.

7. Behandlungsvorrichtung nach einem der Ansprüche 1 bis 6, dadurch gekennzeichnet, daß die Umwälzpumpe (8) des Behandlungsfluids eine Kreiselpumpe ist, die das Umwälzen des Fluids in einer einzigen Richtung ermöglicht.

8. Behandlungsvorrichtung nach einem der Ansprüche 1 bis 6, dadurch gekennzeichnet, daß die Umwälzpumpe (8) des Behandlungsfluids eine Kreiselpumpe ist, die mit einem Umkehrorgan ausgestattet ist, um das Umwälzen des Fluids abwechselnd in zwei umgekehrte Richtungen zu ermöglichen.

9. Behandlungsvorrichtung nach einem der Ansprüche 1 bis 6, dadurch gekennzeichnet, daß die Umwälzpumpe (8) des Behandlungsfluids eine Schraubenpumpe ist, die das Umwälzen des Fluids wahlweise in zwei entgegengesetzte Richtungen ermöglicht.

10. Behandlungsvorrichtung nach einem der Ansprüche 7 bis 9, dadurch gekennzeichnet, daß die Umwälzpumpe des Behandlungsfluids durch einen Motor mit veränderbarer Geschwindigkeit angetrieben wird.

11. Behandlungsvorrichtung nach einem der Ansprüche 1 bis 10, dadurch gekennzeichnet, daß die Zwischenwand (9) durch eine innere Metallwand gebildet wird, die eine axiale Öffnung (15) aufweist, die in der Lage ist, das entsprechende äußere Ende der axialen Rohrleitung (16) aufzunehmen, um den Behandlungsbereich (10) mit der Umwälzpumpe (8) in Verbindung zu setzen.

12. Behandlungsvorrichtung nach einem der Ansprüche 1 bis 11, dadurch gekennzeichnet, daß sie mit einer Vorrichtung zur Aufnahme der Materialträger (3) ausgestattet ist, die am unteren Ende der axialen Rohrleitung (16) angeordnet ist, und die einen fest mit der Rohrleitung (16) verbundenen Sockel (20) aufweist, und die einen Aufnahmekonus für die Materialträger trägt.

13. Behandlungsvorrichtung nach Anspruch 12, dadurch gekennzeichnet, daß der Materialträger (3) mit der Aufnahmevorrichtung (20) durch eine zwischenliegende Vorrichtung (29) verbunden ist, die es ermöglicht, einen Materialträger mit verminderter Kapazität, der nicht den gesamten Behandlungstank (10) belegt, in solcher Höhe in die Vorrichtung und insbesondere in die möglichst niedrige in der letzteren an Ort und Stelle zu bringen, damit das Volumen des Bades noch mehr reduziert werden kann.

14. Behandlungsvorrichtung nach einem der Ansprüche 1 bis 13, dadurch gekennzeichnet, daß Ankerkörper (31) am Materialträger (3) vorgesehen sind, um Totbereiche, die zwischen den zu behandelnden Materialstapeln, die durch die Materialträger (3) getragen sind, zu belegen, um dadurch zusätzlich das innere Volumen der Vorrichtung, und infolgedessen das Volumen des umwälzenden Bades zu reduzieren.

15. Behandlungsvorrichtung nach Anspruch 14, dadurch gekennzeichnet, daß die Ankerkörper (31) mit den Materialträgern (3) verbunden sind.

16. Behandlungsvorrichtung nach Anspruch 14, dadurch gekennzeichnet, daß die Ankerkörper (31), die zwischen den Materialträgern vorgesehen sind, nicht mit diesen sondern mit der Zwischenwand (9) verbunden sind.

17. Behandlungsvorrichtung nach einem der Ansprüche 1 bis 16, dadurch gekennzeichnet, daß die mit den Materialträgern (3) verbundenen Trennkästen (30) des Behandlungsbades mit Öffnungen (34) versehen sind, die ein rascheres Zurückkehren des Bades auf den Grund des Behandlungstankes (10) und dessen rascheres Absaugen durch die Pumpe (8) sicherstellen.
